# EUROPÄISCHE PATENTSCHRIFT

(11) **EP 0 274 138 B1**
(45) Veröffentlichungstag und Bekanntmachung des Hinweises auf die Patenterteilung: **15.01.1992**
(21) Anmeldenummer: 87201843.7
(22) Anmeldetag: 25.09.1987
(51) Int. Cl.: C25B 11/03

(54) **Elektrodenanordnung für gasbildende Elektrolyseure mit vertikal angeordneten Plattenelektroden**
Electrode arrangement for an electrolyser producing a gas, featuring vertically disposed electrode plates
Agencement d'électrode, pour électrolyseurs produisant des gaz, présentant des plaques d'électrode disposées verticalement

(30) Priorität: 27.11.1986 DE 3640584
(43) Veröffentlichungstag der Anmeldung: 13.07.1988
(73) Patentinhaber: METALLGESELLSCHAFT AG, 60015 Frankfurt (DE)
(72) Erfinder: Lohrberg, Karl, D-6056 Heusenstamm (DE); Kohl, Peter, Dr., D-6451 Neuberg 2 (DE)
(74) Vertreter: Rieger, Harald, Dr.

(56) Entgegenhaltungen:
- EP-A- 0 076 747
- EP-A- 0 170 419
- DE-A- 3 123 665

## Beschreibung

Die Erfindung betrifft eine Elektrodenanordnung für gasbildende, monopolare Membran-Elektrolyseure mit vertikal angeordneter Plattenelektrode sowie Gegenelektrode und einer ionenselektiven Membran zwischen Plattenelektrode und Gegenelektrode, wobei die Plattenelektrode aus einzelnen streifenförmigen, durch einen Spalt voneinander getrennten Blechen besteht, die auf ihrer der Gegenelektrode zugewandten Oberfläche einen aktivierenden Überzug aufweisen.

Eine solche Elektrodenanordnung ist aus DE-A-31 23 665 bekannt. Bei der Elektrodenanordnung gemäß EP-A-0 170 419 ist die der Membran nächstgelegene gitterartige Elektrode die eigentlich aktive Elektrode, hinter der sich eine durchbrochene Stützschicht befindet. Plattenelektroden einer bipolaren Elektrolysezelle sind in EP-A-0 076 747 beschrieben, wobei das elektrische Feld vor allem zwischen Vorelektroden besteht, die jeweils mit einer Plattenelektrode verbunden sind.

Bei der Durchführung elektrochemischer Prozesse kommt es auf eine gleichmäßige Verteilung des Stroms über die Elektrodenoberfläche an. Die gleichmäßige Verteilung wird durch die Streufähigkeit des Elektrolyten wie auch durch die Homogenität der Elektroden beeinflußt. Zwar kann mangelnde Streufähigkeit durch Vergrößerung des Elektrodenabstandes ausgeglichen werden, doch wird hierdurch der Spannungsabfall der Zelle erhöht. Bei Inhomogenitäten in der Elektrodenoberfläche bewirkt der Stromfluß lokale Verwerfungen. Der parallelen Anordnung der Elektroden, d.h. dem gleichförmigen Abstand zwischen Anode und Kathode kommt somit wesentliche Bedeutung zu. Die Einhaltung bzw. Einstellung eines definierten Elektrodenabstandes ist in Gase wie Chlor, Sauerstoff und Wasserstoff erzeugenden technischen Membran-Elektrolysezellen äußerst aufwendig. Bei geringem Abstand zwischen den Elektroden können die Gasblasen nicht schnell genug abgeführt werden, bei großem Abstand erfolgt die Abführung zwar schnell, jedoch steigt die Zellenspannung wegen des größeren Elektrolytwiderstandes an. Bei den häufig vorgeschlagenen Nullabstand-Zellen, d.h. Zellen, bei welchen sowohl die aktive Anodenstruktur als auch die aktive Kathodenstruktur an der Membran anliegen, sinkt die Lebensdauer der Membran, weil lokale Stromspitzen nicht vermieden werden können.

Die Anwesenheit von Gas im Elektrolyten zwischen den Elektroden setzt dessen elektrische Leitfähigkeit herab und steigert somit den Energieverbrauch. Des weiteren können Mikrostromverwerfungen in der Elektrodenoberfläche auftreten. Darüber hinaus ruft die Gasentwicklung Turbulenzen im Elektrolyten hervor. Eine turbulente Bewegung des Elektrolyten hat den Nachteil, daß die Membran intensiven mechanischen Belastungen ausgesetzt ist. Zur Vermeidung einer beschleunigten Zerstörung der Membran besteht im allgemeinen der Zwang zur Begrenzung der Höhe der Elektroden, zur Einstellung eines erheblichen Abstandes zwischen den Elektroden der Zelle und zur Begrenzung der elektrischen Stromdichte, was gleichzeitig für die energetische Ausbeute der Elektrolysezelle und ihre Produktivität von Nachteil ist.

Zur Verminderung der Nachteile von Elektrolysezellen mit Membranen und vertikal angeordneten Elektroden werden im allgemeinen durchbrochene Elektroden, d.h. Elektroden mit Öffnungen für die Abfuhr der Reaktionsgase verwendet, beispielsweise gelochte Elektroden, Drahtgewebe oder Streckmetall. Die Nachteile liegen u.a. in verminderter aktiver Oberfläche, mangelnder mechanischer Stabilität und Verlust an hochwertigem Beschichtungsmaterial auf der Elektrodenrückseite.

In Elektrolysezellen sind idealerweise die Elektroden auch als Leiter des elektrischen Stromes zu verwenden. Diese Anwendung verursacht keine Probleme in bipolaren Zellen, da hier der Strom in Richtung des Elektrolysestromes durch die Elektrode transportiert wird, d.h. es steht in jedem Fall ein ausreichender Querschnitt zum Stromtransport zur Verfügung. Bei monopolaren Zellen muß jedoch der Strom in der Elektrode quer zum Elektrolysestrom transportiert werden. Hierfür sind zwar Flächenelektroden verwendbar, hingegen können Drahtgeflechte und Streckmetalle nicht ohne weiteres eingesetzt werden. Dieses trifft insbesondere zu bei solchen Elektrolysezellen, die im Gegensatz zu den Diaphragmazellen bei Stromdichten oberhalb 3 kA/m² arbeiten. In diesem Falle werden normalerweise interne Stromleitungselemente, wie Leitungsstäbe, verwendet, von denen aus der Strom auf die Aktivfläche der Elektroden verteilt wird (DE-OS 28 21 984).

Bei Elektrolysen wäßriger Alkalichloridlösungen nach dem Membranverfahren mit ionenselektiven Membranen liegt aufgrund der unterschiedlichen Dichten des Alkali-Hydroxids im Kathodenraum und der sauren wäßrigen Alkalichloridlösung im Anodenraum die ionenselektive Membran auf den flächigen Strukturen der Anode auf. Da an dieser Auflagefläche keine oder nur eine sehr schwache Elektrolyse wegen des Fehlens oder nur sehr geringen Anwesenheit von Elektrolyt stattfinden kann, wendet man auch aus diesen Gründen in der technischen Elektrolyse Streckmetall, Lochbleche oder ähnliche Elektrodenbleche aus Titan an, um an den Flanken der Löcher oder des Streckmetalls und teilweise auch an der Rückseite der Elektrodenbleche den Elektrolysevorgang stattfinden zu lassen. Hierdurch geht jedoch aktive Elektrodenfläche verloren. Die Folge davon ist, daß die Spannung unerwünscht ansteigt.

Der Erfindung liegt die Aufgabe zugrunde, derartige Spannungsverluste zu vermeiden bzw. zu verringern und hohe Elektrolyseströme zu ermöglichen. Gleichzeitig soll die Stromverteilung zwischen den Plattenelektroden vergleichmäßigt werden. Bei der eingangs genannten Elektrodenanordnung geschieht dies erfindungsgemäß dadurch, daß die Plattenelektroden auf der der Membran zugekehrten Seite elektrisch leitend mit einer flächenhaften, durchbrochenen, parallel zur Plattenelektrode verlaufenden, elektrisch leitenden Vorelektrode verbunden sind, wobei der Abstand zwischen der Plattenelektrode und der Vorelektrode 1 bis 5 mm beträgt.

Mit der erfindungsgemäßen Anordnung wird in sicherer Weise die Membran in einem bestimmten Abstand von der plattenförmigen Anode gehalten und die Füllung des Zwischenraumes zwischen Membran und Plattenoberfläche mit Elektrolyt gewährleistet. Die Vorelektrode trägt die ionenselektive Membran, während die elektrisch gut leitende, plattenförmige Elektrode hohe Elektrolyseströme gestattet und gleichzeitig mit ihrer der Vorelektrode zugekehrten Fläche an der Elektrolyse teilnimmt. Darüber hinaus ist auch diejenige Fläche der Membran in den Elektrolysevorgang einbezogen, die bei herkömmlichen Anordnungen aufgrund der notwendigen Perforation der üblichen Elektroden inaktiv ist. Ferner wird eine besonders wirkungsvolle Entgasung im Elektrolyten herbeigeführt.

Die vertikal angeordnete Plattenanode kann in an sich bekannter Weise aus streifenförmigen Titanblechen bestehen, die in bestimmter Weise abgekantet sind und Gasableitungen aufweisen entsprechend der in EP-A-0 102 099 beschriebenen Art. Die einzelnen streifenförmigen Bleche sind durch einen horizontal durchgehenden Spalt völlig voneinander getrennt.

Nach einer weiteren Ausführungsform der Erfindung können die Plattenelektroden auch aus vertikalen sowie einerseits aus vertikalen und andererseits aus horizontalen Streifen aufgebaut sein. Membran-Elektrolysezellen eines solchen Elektrodenaufbaus, bei welchem die Elektroden der einen Polarität in mehrere horizontale Streifen geteilt sind und die Elektroden der entgegengesetzten Polarität aus vertikalen Streifen bestehen, sind aus EP-A-0 097 991 bekannt.

Zwischen der Vorelektrode und der zugehörigen Plattenelektrode besteht ein Abstand von 1 bis 5 mm und vorzugsweise von 1,5 bis 2,5 mm. Üblicherweise ist die Vorelektrode durch Punktschweißungen mit Nocken oder Buckeln der Plattenelektrode verbunden. Die Abstände bzw. Anzahl der Buckel- bzw. Punktschweißungen werden den Erfordernissen hinsichtlich der Strombelastung angepaßt. Selbstverständlich können auch alle anderen gebräuchlichen Verbindungstechniken angewendet werden.

Die durchbrochene, elektrisch leitende metallische Vorelektrode, die in aller Regel federnd und flexibel ist und eine Dicke von etwa 0,5 bis 2 mm aufweist, kann beispielsweise ein Lochblech (Siebblech), Streckmetall oder Drahtgewirke sein, z.B. ein Drahtgewebe oder Drahtgeflecht. Die Vorelektrode kann aber auch durch ein System von einzelnen Drähten gebildet werden, welche in einer Ebene im wesentlichen parallel zu der Plattenelektrode ausgerichtet und durch Punktschweißung an der Plattenelektrode mit dieser leitend verbunden sind. Dabei können die einzelnen Drähte parallel oder in einem Winkel zueinander angeordnet sein, so daß quadratische oder rautenähnliche Strukturen entstehen.

Das Konstruktionsmaterial für die Elektrodenanordnung gemäß der Erfindung für monopolare Elektrolyseure richtet sich in an sich bekannter Weise nach der Verwendung der Elektrodenanordnung als Anode oder Kathode. Wird die Elektrodenanordnung aus Plattenelektroden und mit diesen leitend verbundenen Vorelektroden als Anoden bei der Elektrolyse wäßriger Alkalichloridlösungen verwendet, bestehen Platten- und Vorelektrode beispielsweise aus Titan, Zirkonium, Niob, Tantal oder deren Legierungen. Bei der Verwendung als Kathoden ist der Werkstoff von Vor- und Plattenelektrode beispielsweise Edelstahl, Nickel oder mit diesen Metallen plattierter Stahl.

Die Elektrodenanordnung der Erfindung wird in an sich bekannter Weise fest in einen Rahmen eingebaut, der Anschlußorgane für die Zufuhr des elektrischen Stromes besitzt. Dabei wird die Plattenelektrode nur auf ihrer der Membran zugewandten Oberfläche mit einem aktivierenden Überzug versehen, in bekannter Weise aus z.B. Metalloxiden und Metallen der Gruppe Platin, Iridium, Osmium, Palladium, Rhodium, Ruthenium.

Die erfindungsgemäße Elektrodenanordnung wird in monopolaren Elektrolyseuren mit ionenselektiven Membranen eingesetzt, wobei es sich z.B. um perfluorierte Kationenaustauscher-Membranen handeln kann. Derartige Membranen erlauben die Trennung kathodischer und anodischer Produkte einer Elektrolyse voneinander oder von den der Gegenelektrode zugeführten Reaktanden.

Die erfindungsgemäße Elektrodenanordnung weist eine Reihe von Vorteilen auf. Es wird auf einfache und sichere Weise die ionenselektive Membran im gewünschten konstanten Abstand von der Plattenelektrode gehalten. Aufgrund der Tatsache, daß sowohl die durchbrochene Vorelektrode an den Flanken der Durchbrechungen als auch die Plattenelektrode auf den projizierten Flächen der Durchbrechungen arbeitet, wird der Strom in der Membran gleichmäßiger verteilt als bei alleiniger Verwendung von durchbrochenen Elektroden. In dem Zwischenraum zwischen Vorelektrode und Plattenelektrode wird aufgrund der geometrischen Anordnung eine bessere Entgasung des Elektrolyten und ein besserer Elektrolytaustausch erzielt. Aufgrund der Anordnung der Erfindung gelingt es ferner, den Spannungsabfall zu verringern. Bei Membranzellen mit ionenselektiven Membranen gelingt es, die K-Zahl um Werte bis zu 0,05 V.m²/kA abzusenken, was bei einem Strom von 4 kA/m² einem Spannungsgewinn von 200 mV entspricht.

In den Figuren 1 bis 4 ist die erfindungsgemäße Elektrodenanordnung näher und beispielsweise dargestellt.
- Fig.: 1 zeigt eine Ansicht der Elektrodenanordnung,
- Fig. 2: einen vertikalen Schnitt entlang der Linie C-C in Fig. 1,
- Fig. 3: einen horizontalen Schnitt entlang der Linie A-A in Fig. 1 und
- Fig. 4: einen Schnitt entlang der Linie D-D in Fig. 1 in vergrößerter Darstellung.

Ein Rahmen (1) trägt die Plattenelektrode, die aus durchgehend horizontal getrennten, plattenförmigen Streifen (2) besteht, deren Oberkanten (3) abgewinkelt sind und so die sich entwickelnden Gase hinter die aktive Elektrodenfläche ableiten, vgl. Fig. 1, 2 und 4. In den Rahmen (1) wird bei (8) der Elektrolyt über ein perforiertes Rohr eingeführt, vgl. Fig. 1 und 4, dessen Rohrende (9) verquetscht ist. Der Elektrolyt tritt aus dem Rahmen (1) über Öffnungen (11) in die Zelle ein, vgl. Fig. 3.

Mit (10) ist die Auslaßöffnung für den Elektrolyten bezeichnet, die in Fig. 1 zu sehen ist. Der Rahmen (1) ist seitlich durch die Schiene (4) verlängert, die Löcher (5) für Leitungen zum Anschluß an elektrische Energiequellen aufweist. Über eine Reihe von Schweißheftungen (7) ist die gitterartige, nur teilweise dargestellte Vorelektrode (6) mit den Streifen (2) der Plattenelektrode elektrisch leitend verbunden, vgl. insbesondere Fig. 4.

Die Erfindung wird anhand des nachstehenden Beispiels einer erfindungsgemäß ausgerüsteten Membranelektrolysezelle näher und beispielhaft erläutert.

In einer Testzelle mit ionenselektiver Membran (Nafion R 90209 der Firma E.I. du Pont de Nemours & Co. Inc.) wurden vergleichende Messungen mit herkömmlichen durchbrochenen Anodenstrukturen und mit einer Elektrodenanordnung gemäß Erfindung durchgeführt. Die durchbrochene herkömmliche Elektrode bestand aus Streckmetall (Titan, mit RuO₂ aktiviert) mit einer freien Fläche von 20 %. Die Gesamthöhe der Elektrolysezelle betrug 300 mm, die Tiefe 200 mm. Die Elektrodenanordnung gemäß Erfindung bestand aus einer Vorelektrode des gleichen Streckmetalls (Titan, mit RuO₂ aktiviert) und einer dreifach horizontal durchgehend geteilten Plattenelektrode (Titan, mit RuO₂ aktiviert). Der Spalt zwischen Vor- und Plattenelektrode wurde durch vertikale Titandrähte, die gleichzeitig den elektrischen Kontakt zwischen Vor- und Plattenelektrode herstellten, auf einem Abstand von 3 mm gehalten. Die Gegenelektrode bestand aus nichtaktiviertem Streckmetall aus Nickel. Der Elektrodenspalt zwischen Vorelektrode und Gegenelektrode betrug 4 mm. Die Membran lag an der Vorelektrode an. Die Elektrolyttemperatur betrug 70 bis 80°C. Der Katholyt bestand aus 32 %iger Natronlauge. Die Sole enthielt 310 g NaCl/l; der Anolyt enthielt 200 g NaCl/l.

Folgende Spannungsgewinne α U zugunsten der erfindungsgemäßen Elektrodenanordnung wurden gemessen:

Dieses Ergebnis entspricht einer beträchtlichen Ersparnis. Unterstellt man einen Strompreis von 0,10 DM/kwh, so würde der bei 4 kA/m² gemessene Spannungsgewinn in einer Elektrolyseanlage mit einer Nennkapazität von 300 Tagestonnen NaOH einer jährlichen Ersparnis von 1,37 Mio DM entsprechen.

## Patentansprüche

1. Elektrodenanordnung für gasbildende, monopolare Membran-Elektrolyseure mit vertikal angeordneter Plattenelektrode sowie Gegenelektrode und einer ionenselektiven Membran zwischen Plattenelektrode und Gegenelektrode, wobei die Plattenelektrode aus einzelnen streifenförmigen, durch einen Spalt voneinander getrennten Blechen besteht, die auf ihrer der Gegenelektrode zugewandten Oberfläche einen aktivierenden Überzug aufweisen, dadurch gekennzeichnet, daß die Plattenelektroden auf der der Membran zugekehrten Seite elektrisch leitend mit einer flächenhaften, durchbrochenen, parallel zur Plattenelektrode verlaufenden, elektrisch leitenden Vorelektrode verbunden sind, wobei der Abstand zwischen der Plattenelektrode und der Vorelektrode 1 bis 5 mm beträgt.

2. Elektrodenanordnung nach Anspruch 1, dadurch gekennzeichnet, daß der Abstand zwischen der Plattenelektrode und der Vorelektrode 1,5 bis 2,5 mm beträgt.

3. Elektrodenanordnung nach Anspruch 1 oder 2, dadurch gekennzeichnet, daß die Vorelektrode aus Lochblech, Streckmetall, Drahtgewebe, Drahtgeflecht oder einzelnen Drähten gebildet ist.

4. Elektrodenanordnung nach Anspruch 1 oder einem der folgenden, dadurch gekennzeichnet, daß auch die Gegenelektroden als Plattenelektroden, die aus streifenförmigen Blechen bestehen, ausgebildet sind und die Plattenelektroden der einen Polarität horizontal verlaufende Bleche und die Plattenelektroden der anderen Polarität vertikal verlaufende Bleche aufweisen.

## Claims

1. An electrode assembly for gas-forming, monopolar membrane electrolysers comprising vertical plate electrodes and counter-electrodes and an ion-selective membrane between the plate electrode and the counter-electrode, the plate electrode consisting of individual strip-shaped metal sheets separated from each other by a gap which have an activating coating on their surfaces facing the counter-electrode, characterised in that the plate electrodes on the side facing the membrane are connected electrically conductively to an apertured, planar electrically conductive ante-electrode extending parallel to the plate electrode, with the distance between the plate electrode and the ante-electrode being 1 to 5 mm.

2. An electrode assembly according to Claim 1, characterised in that the distance between the plate electrode and the ante-electrode is 1.5 to 2.5 mm.

3. An electrode assembly according to Claim 1 or 2, characterised in that the ante-electrode is made of perforated sheet metal, expanded metal, woven wire cloth, wire mesh or of individual wires.

4. An electrode assembly according to Claim 1 or one of the following Claims, characterised in that the counter-electrodes are also designed as plate electrodes which are made of strip-shaped metal sheets, and the plate electrodes of one polarity have horizontally extending sheets and the plate electrodes of the other polarity have vertically extending sheets.

## Revendications

1. Agencement d'électrode pour des électrolyseurs à membrane, monopolaires et produisant des gaz, comprenant une électrode en forme de plaque et disposée verticalement, ainsi qu'une contre-électrode et une membrane sélective d'ions comprise entre l'électrode en forme de plaque et la contreélectrode, l'électrode en forme de plaque étant constituée de tôles individuelles en forme de bande, séparées les unes des autres par un intervalle et revêtues d'un revêtement activant sur leur surface tournée vers la contre-électrode, caractérisé en ce que les électrodes en forme de plaque sont reliées de manière conductrice de l'électricité, du côté tourné vers la membrane, à une pré-électrode présentant une certaine surface, perforée, s'étendant parallèlement à l'électrode en forme de plaque et conductrice de l'électricité, la distance entre l'électrode en forme de plaque et la pré-électrode étant comprise entre 1 et 5 mm.

2. Agencement d'électrode suivant la revendication 1, caractérisé en ce que la distance entre l'électrode en forme de plaque et la pré-électrode est comprise entre 1,5 et 2,5 mm.

3. Agencement d'électrode suivant la revendication 1 ou 2, caractérisé en ce que la pré-électrode est en tôle perforée, en métal déployé, en toile métallique, en treillis de fil métallique ou en fils métalliques individuels.

4. Agencement d'électrode suivant la revendication 1 ou l'une des suivantes, caractérisé en ce que les contreélectrodes sont également constituées en électrodes sous forme de plaque constituées de tôles en forme de bande, et les électrodes en forme de plaque de l'une des polarités comportent des tôles s'étendant horizontalement et les électrodes en forme de plaque de l'autre polarité comportent des tôles s'étendant verticalement.
